# EUROPÄISCHE PATENTSCHRIFT

(11) **EP 0 142 129 B1**
(45) Veröffentlichungstag und Bekanntmachung des Hinweises auf die Patenterteilung: **28.09.1988**
(21) Anmeldenummer: 84113469.5
(22) Anmeldetag: 08.11.1984
(51) Int. Cl.: B65B 57/02, B65H 26/02

(54) **Einrichtung zur Überwachung und Steuerung von Bahnen in Verpackungsmaschinen**
Device for monitoring and controlling webs in packaging machines
Dispositif de contrôle et de commande de bandes dans des machines d'emballage

(30) Priorität: 17.11.1983 DE 3341539
(43) Veröffentlichungstag der Anmeldung: 22.05.1985
(73) Patentinhaber: Focke & Co. (GmbH & Co.), 27283 Verden (DE)
(72) Erfinder: Focke, Heinz, D-2810 Verden (DE)
(74) Vertreter: Bolte, Erich, Dipl.-Ing.

(56) Entgegenhaltungen:
- EP-A- 0 043 723
- EP-A- 0 108 329
- GB-A- 1 507 938
- US-A- 4 386 273

## Beschreibung

Die Erfindung betrifft eine Einrichtung zur Überwachung und Steuerung von Bahnen aus Verpackungsmaterial oder dgl., wobei die Bahnen zur Erkennung von Materialfehlern, wie Rissen, Materialverdickungen oder dgl., mit einem ersten Sensor und die Relativstellung mit einem zweiten Sensor überwacht werden. Eine derartige Einrichtung ist aus der EP-A-43 723 bekannt.

Beim Herstellen von Verpackungen in Verpackungsmaschinen wird heutzutage mit sehr hohen Geschwindigkeiten gearbeitet. Obwohl das verwendete Verpackungsmaterial, das in Rollen angeliefert wird, bereits kontrolliert ist, kann es immer wieder vorkommen, das entweder fehlerhafte Chargen ausgeliefert werden oder aber auf dem Transport oder in der Verpackungsmaschine Bahnabschnitte beschädigt werden. Verpackungen, die aus derartig beschädigtem Material bestehen, müssen selbstverständlich ausgesondert werden.

Bei der hohen Arbeitsgeschwindigkeit, die heute gefordert wird, ist es weiterhin unbedingt notwendig, die Lage der Bahn relativ zur Verpackungsmaschine exakt zu kontrollieren. Insbesondere dann, wenn das Verpackungsmaterial durchsichtig ist, bereitet dies große Schwierigkeiten, da bei der Überwachung eines (oder zweier) Bahnrandes (Bahnränder) eine von einem Sender detektierte Posⁱtionsabweichung entweder einen Materialfehler oder aber tatsächlich ein Wandern der Bahn zur Ursache haben kann.

In der EP-A-43 723 wird eine Einrichtung vorgeschlagen, die zwei voneinander unabhängige Detektorstationen umfaßt : Eine zur Überwachung von Materialfehlern, eine zur Überwachung der Registerhaltigkeit der Bahn. Beide Detektoreinheiten sind jedoch durch eine gemeinsame Steuereinheit miteinander verknüpft dahingehend, daß bei einem Fehlersignal entweder der einen Detektoreinheit oder der anderen Detektoreinheit jeweils ein Steuersignal an eine Differenz-Geschwindigkeitssteuereinheit abgegeben wird. Dementsprechend lösen die Detektoreinheiten nicht unterschiedliche Steuervorgänge aus. Darüberhinaus ist die Detektoreinheit zur Feststellung der Registerhaltigkeⁱt äußerst kompliziert, wobei insbesondere bei Verwendung von durchsichtigem Verpackungsmaterial große Schwierigkeiten bei der Randüberwachung auftreten.

Ausgehend von diesem Stand der Technik ist es Aufgabe der vorliegenden Erfindung, eine Einrichtung der eingangs genannten Art dahingehend weiterzubilden, daß neben der Überwachung von Materialfehlern eine exakte Lageermittlung der Bahn mit einfachen Mitteln durchführbar ist.

Diese Aufgabe wird in überraschend einfacher Weise durch die kennzeichnenden Merkmale des Patentanspruchs 1 gelöst..

Dadurch nämlich, daß man einen ohnehin notwendigen Materialstreifen, also nicht die gesamte Bahn, überwacht, ist es möglich, mit einer einfachen Sensoranordnung ein exaktes Signal zu generieren, daß der Lage der Bahn entspricht.

Vorteilhafte Details der Erfindung sind in den Unteransprüchen beschrieben.

Nachstehend werden Ausführungsbeispiele der Erfindung anhand der beigefügten Zeichnung näher erläutert. Es zeigen :
Figur 1 eine Einrichtung zur Überwachung von Bahnen in Seitenansicht mit schematisch dargestellten Überwachungsorganen,
Figur 2 die Einrichtung gemäß Fig. in Stirnansicht mit Bahn in verkleinertem Maßstab,
Figur 3 einen Grundriß zu Fig. 2, und
Figur 4 eine Darstellung entsprechend Fig. 3 eines anderen Ausführungsbeispiels.

Das in den Zeichnungen dargestellte Ausführungsbeispiel einer Überwachungs- und SteuerEinheit ist besonders geeignet in Verbindung mit Verpackungsmaschinen, vorzugsweise Zigarettenpackmaschinen. Eine fortlaufend der Verpackungsmaschine bzw. einem Verpackungsaggregat (z. B. Folienapparat) zulaufende Bahn 10, beispielsweise aus einer Kunststoff-Folie, ist in bezug auf Relativstellung, Fehler etc. abzutasten. Zu den Fehlern gehören Unregelmäßigkeiten in der Materialbeschaffenheit der Bahn 10 (Löcher, Risse, unerwünschte Verdickungen), aber auch querlaufende Klebestreifen 11 zum Verbinden der Enden aufeinanderfolgender Bahnen 10.

Die Überwachungs-Einrichtung besteht aus bzw. ist in einem separaten Gehäuse 12 komplett untergebracht. Diese im vorliegenden Fall etwa rechteckige bzw. quaderförmige Einheit kann komplett in bzw. an der Verpackungsmaschine installiert und erforderlichenfalls ausgewechselt werden.

Das Gehäuse 12 bildet einen hier außermittig liegenden, an einem Rand offenen Schlitz 13. Durch diesen erhält das Gehäuse 12 eine im wesentlichen U-förmige Gestalt mit Schenkeln 14 und 15 und einem diese an einer Seite miteinander verbindenden Steg 16. Die Bahn 10 läuft quer zur Längerstreckung des Gehäuses 12 durch den Schlitz 13 hindurch, vorzugsweise in horizontaler Ebene. In dem U-förmigen bzw. mit dem einseitig offenen Schlitz 13 ausgebildeten Gehäuse 12 sind die Überwachungsorgane, nämlich optische bzw. photoelektrische Sensoren sowie Anzeigeorgane und die elektronischen sowie elektrotechnischen Einrichtungen untergebracht. Hauptträger dieser Organe ist eine U-förmig bzw. mit einem Schlitz 13 ausgebildete Platine 17. Am Rand derselben, nämlich den Konturen folgend, ist eine ringsherumlaufende Querwand 18 gebildet. Diese begrenzt auch den Schlitz 13 zu beiden Seiten desselben. Außen sind zweckmäßigerweise Deckwandungen 19 angebracht, die Teil des geschlossenen Gehäuses 12 sind.

Bei den hier gezeigten, bevorzugten Ausführungsbeispielen wird die Bahn 10 hinsichtlich etwaiger Materialfehler durch ein erstes Überwachungssystem abgetastet, welches aus einem Sender 20 auf der einen und einem Empfänger 21 auf der anderen Seite des Schlitzes 13 und damit der Bahn 10 besteht. Von dem Sender 20 wird ein Prüfmedium ausgesendet, vorzugsweise pulsierendes Infrarotlicht, welches nach Durchtritt durch die Bahn 10 von dem Empfänger 21 aufgenommen wird. Veränderungen der Strahlungs- bzw. Lichtintensität führen zu einer entsprechenden Auswertung durch eine dem Empfänger 21 nachgeordnete Auswertungselektronik und ggf. zur Erzeugung eines Fehlersignals. Das Infrarotlicht wird im Bereich der (oberen und unteren) Querwand 18 durch jeweils ein Planfenster 22 und 23 innerhalb derselben hindurchgeleitet. Dem Empfänger 21 ist ein Verstärker 24 nachgeschaltet

Bei dem. vorliegenden Ausführungsbeispiel wird unabhängig von der Bahn 10 ein Materialstreifen überwacht, nämlich ein Aufreißstreifen 25, der (außermittig) auf der Bahn 10 angebracht ist. Ein derartiger Aufreißstreifen 25 ist bei Außenumhüllungen von Verpackungen üblich, insbesondere bei der äußeren Folienumhüllung von Zigaretten-Packungen. Die Bahn 10 ist zur Verdeutlichung bei den Darstellungen in Fig. 3 und 4 mit gedachten Quertrennlinien 26 versehen, die durch später von der Bahn 10 abzutrennende Zuschnitte 27, je für eine Packung, definiert sind. Der Aufreißstreifen 26 erstreckt sich über die volle Länge der Zuschnitte 27 und damit über die Bahn 10. An den Enden sind jeweils vorgestanzte Grifflaschen 28 zum Erfassen des Aufreißstreifens 25 beim Öffnen der Packungen markiert.

Das Vorhandensein sowie die exakte Reiativla-" ge des Aufreißstreifens 25 wird bei dem gezeigten Ausführungsbeispiel durch ein unabhängiges System überwacht, welches aus einem gemeinsamen Sender 29 und zwei im Abstand voneinander angeordneten Empfängern 30 und 31 besteht. Letzteren sind jeweils Verstärker 32 nachgeordnet.

Die Empfänger 30 und 31 sind in einem Abstand voneinander angeordnet (z. B. ca. 1 mm), der etwas kleiner ist als die Breite des Aufreißstreifens 25. Dadurch sind bei Anordnung des Aufreißstreifens 25 in der Normalstellung beide Empfänger 30, 31 durch diesen bzw. das Lichtstrahlenbündel überdeckt. Bei einer Abweichung von der Normalstellung wird der eine oder andere Empfänger 30, 31 unmittelbar mit Infrarotlicht beaufschlagt, wodurch ein Fehlersignal ausgelöst und eine Korrekturbewegung hinsichtlich der Zuführung des Aufreißstreifens 25 eingeleitet wird.

Den beiden Überwachungssystemen 20, 21 einerseits sowie 29, 30, 31 andererseits können optische Anzeigeorgane 33 und 34 zugeordnet sein, die hier im Bereich einer Stirnwand 35 des Gehäuses 12 aus diesem herausragen. Durch die Anzeigeorgane 33. 34 wird (zusätzlich) ein etwaiger Fehler sichtbar gemacht.

Das Überwachungssystem mit Sender 29, Empfänger 30, und 31 erfüllt im vorliegenden Falle eine Doppelfunktion. Der Aufreißstreifen 25 ist zu diesem Zweck mit einem (Farb-) Kennzeichen 36 versehen, bei dem Ausführungsbeispiel der Fig. 4 im Bereich der Grifflasche 28. Dieses wird bei der vorliegenden Einrichtung als zusätzliches Überwachungshilfsmittel herangezogen, und zwar für die exakte Relativstellung des von der Bahn 10 abzutrennenden Zuschnitts 27 in bezug auf die einzuhüllende Packung (nicht gezeigt). Zu diesem Zweck wird das (Farb-) Kennzeichen 36 durch den Sender 29 bzw. die Empfänger 30, 31 abgetastet. Das Ergebnis wird dahingehend ausgewertet, daß im Falle einer festgestellten Differenz in bezug auf die Relativlage die Förderbewegung der Bahn 10 und damit die Relativstellung der Zuschnitte 27 verändert wird.

Durch die Trennung der Überwachungssysteme voneinander ist eine unterschiedliche Einstellung der Empfindlichkeit derselben je nach dem Überwachungsziel möglich. Des weiteren können die angeschlossenen Stelleinrichtungen der Verpakkungsmaschine hinsichtlich der Schnelligkeit, der Größe und Richtung der Stellwerte getrennt eingerichtet und justiert werden.

Das Infrarotlicht wird taktweise von den Sendern erzeugt (2-5 kHz), um Fremdlichteinflüsse weitgehend auszuschalten. Bei der Abtastung des Aufreißstreifens 25 kann die Relativstellung der Organe so gewählt werden, daß die Empfänger 30, 31 je zur Hälfte durch den Aufreißstreifen 25 überdeckt sind, also etwa ihre halbe mögliche Leistung liefern. Durch die jedem Empfänger 30, 31 nachgeschalteten, getrennten Verstärker 32 werden bei mittig verlaufendem Aufreißstreifen 25 die Ausgangswerte so eingestellt, daß sie annähernd gleich sind und die Ausgangssignale noch keinen Fehler melden. (Schwellenwert-Einstellung je nach zugelasssener Toleranzabweichung in seitlicher Richtung).

Die Auswertung der Signale kann bei dieser Anordnung in verschiedener Weise erfolgen. Wenn einer der Verstärker 32 oder beide ein Fehlersignal abgeben, kann dieses über eine UND-Verknüpfung an den Ausgang als Fehler weitergegeben werden. Alternativ kann jeder Verstärker 32 ein unterschiedliches Signal abgeben, z. B. Plus-Spannung einerseits und Minus-Spannung andererseits. Beide Signale werden auf einen Summenverstärker gegeben, dessen Ausgang bei ordnungsgemäß laufendem Aufreißstreifen 25 Null ist. Durch mit Potentiometer einstellbare Hysteresen nach Plus- und Minuswerten am Ausgang kann die zulässige abweichung des Aufreißstreifens 25 aus der Null-Lage eingestellt werden. Zugleich können diese Plus- und Minuswerte dazu dienen, über ein Korrekturstellglied die Lage des Aufreißstreifens wieder zu justieren. Des weiteren werden hier die Signale abgeleitet, um die Fehlpackungen auszusondern bzw. die Verpackungsmaschine anzuhalten.

## Patentansprüche

1. Einrichtung zur Überwachung und Steuerung von Bahnen (10) aus Verpackungsmaterial oder dgl., wobei die Bahnen (10) zur Erkennung von Materialfehlern, wie Rissen. Materialverdickungen oder dgl.. mit einem ersten Sensor (20. 21) und die Relativstellung der Bahn (10) mit einem zweiten Sensor (29, 30, 31) überwacht werden, dadurch gekennzeichnet, daß der Sensor (29, 30, 31) zur Überwachung der Relativstellung der Bahn (10) einen auf der Bahn (10) aufgebrachten, fortlaufenden Materialstreifen, insbesondere einen Folien-Aufreißstreifen (25), abtastet und einen Sender (29) sowie zwei auf der gegenüberliegenden Seite der Bahn (10) im Abstand voneinander angeordnete Empfänger (30, 31) umfaßt und der Abstand der Empfänger (30, 31 ) voneinander kleiner ist als die Breite des Materialstreifens, insbesondere Aufreißstreifens (25), so daß aus dem Ausgangssignal dieser Sensoren ein Stellungsfehler der Bahn (10) ermittelbar ist.

2. Einrichtung nach Anspruch 1, dadurch gekennzeichnet, daß zur Abtastung des Aufreißstreifens (25) auf diesem ein (Farb-) Kennzeichen (36) angebracht ist.

3. Einrichtung nach Anspruch 1 oder 2, dadurch gekennzeichnet, daß die Empfänger (21, 30, 31) sowohl des ersten als auch des zweiten Sensors auf Änderung von Lichtintensität ansprechen, insbesondere von pulsierendem Infrarotlicht.

4. Einrichtung nach einem der Ansprüche 1 bis 3, dadurch gekennzeichnet, daß alle Sender (20, 29) sowie Empfänger (21, 30, 31) an einem gemeinsamen Halter angeordnet sind, insbesondere in einem gemeinsamen Gehäuse (12), das durch einen einseitig offenen, sich in Längsrichtung erstreckenden, durchgehenden Schlitz (13) etwa U-förmig ausgebildet ist, wobei die Bahn (10) im Bereich des Schlitzes (13) zwischen Gehäuse-Schenkeln (14, 15) hindurchförderbar ist.

5. Einrichtung nach Anspruch 4, dadurch gekennzeichnet, daß die Sender (20, 29) sowohl des ersten als auch zweiten Sensors jeweils auf der einen Seite des Schlitzes (13), insbesondere im Bereich des oberen Gehäuse-Schenkels (14), und die den Sendern (20, 29) zugeordneten Empfänger (21, 30, 31) jeweils im Bereich des anderen Gehäuse-Schenkels (15) angeordnet sind.

6. Einrichtung nach Anspruch 4 oder 5, dadurch gekennzeichnet, daß Sender (20, 29) und Empfänger (21, 30, 31) sowie weitere elektrische bzw. elektronische Schalt- und Steuerorgane an einer U-förmigen Platine (17) innerhalb des Gehäuses (12) angeordnet sind, wobei die Platine (17) entsprechend der Gestalt des Gehäuses (12) mit dem Schlitz (13) versehen ist.

7. Einrichtung nach einem der Ansprüche 4 bis 6, dadurch gekennzeichnet, daß an der Außenseite des Gehäuses (12), insbesondere an einer schmalen Stirnwand (35), optische Anzeigeorgane (33. 34) zum Anzeigen von Fehlersignalen aufgrund der Abtastung durch die beiden Sensoren (20, 21, 29, 30, 31) angeordnet sind.

8. Einrichtung nach einem der Ansprüche 4 bis 7, dadurch gekennzeichnet, daß zu beiden Seiten des Schlitzes (13) im Bereich des Austritts und Eintritts des Infrarotlichts Planfenster (22, 23) angeordnet sind, insbesondere in einer den Schlitz (13) begrenzenden Querwand (18).

## Claims

1. Arrangement for monitoring and controlling webs (10) of packaging material or the like, the webs (10) being monitored for the detection of material defects, such as tears, thickenings of material or the like, by means of a first sensor (20, 21) and the relative position of the web (10) being monitored by means of a second sensor (29, 30, 31), characterised in that the sensor (29, 30, 31) for monitoring the relative position of the web (10) senses open strip (25), applied to the web (10) and comprises a transmitter (29) and two receivers (30, 31) arranged at a distance from one another on the opposite side of the web (10), and the distance between the receivers (30, 31) is less than the width of the strip of material, especially tear-open strip (25), so that a positional defect of the web (10) can be determined from the output signal of these sensors.

2. Arrangement according to Claim 1, characterised in that a (coloured) distinguishing mark (36) is made on the tear-open strip (25) for the sensing of the latter.

3. Arrangement according to Claim 1 or 2, characterised in that the receivers (21, 30, 31) of both the first and the second sensor respond to a change of light intensity, especially of pulsating infrared light.

4. Arrangement according to one of Claims 1 to 3, characterised in that all the transmitters (20, 29) and receivers -(21, 30, 31) are arranged on a common holder, especially in a common housing (12), which is made approximately U-shaped by means of a continuous slit (13) open on one side and extending in a longitudinal direction, and the web (10) can be conveyed through between housing legs (14, 15) in the region of the slit (13).

5. Arrangement according to Claim 4, characterised in that the transmitters (20, 29) of both the first and the second sensor are respectively arranged on one side of the slit (13), especially in the region of the upper housing leg (14), and the receivers (21, 30, 31) assigned to the transmitters (20, 29) are respectively arranged in the region of the other housing leg (15).

6. Arrangement according to Claim 4 or 5, characterised in that the transmitters (20, 29) and receivers (21, 30, 31) and further electrical or electronic switching and control members are arranged on a U-shaped board (17) within the housing (12), the board (17) being provided with the slit (13) according to the shape of the housing (12).

7. Arrangement according to one of Claims 4 to 6, characterised in that optical indicator members (33, 34) for indicating error signals as a result of the sensing carried out by the two sensors (20, 21. 29, 30, 31) are arranged on the outside of the housing (12), especially on a narrow end wall (35).

8. Arrangement according to one of Claims 4 to 7, characterised in that plane windows (22, 23) are arranged on both sides of the slit (13) in the region of the exit and entry of the infrared light, especially in a transverse wall (18) limiting the slit (13).

## Revendications

1. Appareil de surveillance et de commande de bandes (10) en matériau d'emballage ou l'analogue, bandes (10) qui sont surveillées, pour reconnaître les défauts de matière, tels que fissures, épaississements ou l'analogue, par un premier capteur (20, 21) et la position relative de la bande (10) par un second capteur (29, 30, 31), caractérisé par le fait que le capteur (29, 30, 31) de surveillance de la position relative de la bande (10) explore une bandelette de matière continue, en particulier un film-bandelette d'ouverture (25), appliquée sur la bande (10), et englobe un émetteur (29) ainsi que deux récepteurs (30, 31) écartés l'un de l'autre et situés de l'autre côté de la bande (10), et ta distance entre les récepteurs (30, 31) est plus petite que la largeur de la bandelette de matière, en particulier la bandelette d'ouverture (25), de sorte que par le signal de sortie de ce capteur, on peut détecter un défaut de position de la bande (10).

2. Appareil selon la revendication 1, caractérisé par le fait que pour l'exploration de la bandelette d'ouverture (25) une marque distinctive (colorée) (36) est appliquée sur celle-ci.

3. Appareil selon la revendication 1 ou 2, caractérisé par le fait que les récepteurs (21. 30, 31) aussi bien du premier que du second capteur répondent à une variation de l'intensité de lumière, en particulier de la lumière infra-rouge pulsatoire.

4. Appareil selon l'une des revendications 1 à 3, caractérisé par le fait que tous les émetteurs (20, 29) ainsi que les récepteurs (21, 30. 31) sont montés sur un support commun, en particulier dans un boîtier commun (12), qui est formé sensiblement en U par une fente (13) continue. s'étendant en direction longitudinale et ouverte d'un côté, la bande (10) pouvant être entraînée. dans la zone de la fente (13) entre des ailes (14, 15) du boîtier.

5. Appareil selon la revendication 4, caractérisé par le fait que les émetteurs (20. 29) ainsi que les premier et second capteurs sont disposés, chacun sur l'un des côtés de la fente (13), en particulier dans la zone de l'aile de boîtier supérieure (14) et les récepteurs (21, 30, 31) associés aux émetteurs (20, 29) sont disposés chacun dans la zone de l'autre aile du boîtier (15).

6. Appareil selon la revendication 4 ou 5. caractérisé par le fait que les émetteurs (20, 29) et les récepteurs (21, 30, 31), ainsi que d'autres organes de commande et de commutation électriques ou électroniques, sont montés à l'intérieur du boîtier (12) sur une platine (17) en U, la platine (17) étant munie de la fente (13), selon la structure du boîtier (12).

7. Appareil selon l'une des revendications 4 à 6, caractérisé par le fait que sur la face extérieure du boîtier (12), en particulier sur une petite paroi frontale (35), sont disposés des organes indicateurs optiques (33, 34) pour indiquer les signaux d'erreur, sur la base de l'exploration pour les deux capteurs (20, 21, 29, 30, 31).

8. Appareil selon l'une des revendications 4 à 7, caractérisé par le fait que des deux côtés de la fente (13) sont disposées des fenêtres planes (22, 23) dans la zone de sortie et d'entrée de la lumière infra-rouge, en particulier dans une des parois transversales (18) limitant la fente (13).
